# EUROPÄISCHE PATENTSCHRIFT

(11) **EP 3 482 373 B1**
(45) Veröffentlichungstag und Bekanntmachung des Hinweises auf die Patenterteilung: **25.06.2025**
(21) Anmeldenummer: 17729052.5
(22) Anmeldetag: 31.05.2017
(51) Int. Cl.: G07C 9/00

(54) **VERFAHREN ZUM BETRIEB EINES SCHLIESSSYSTEMS FÜR EIN KRAFTFAHRZEUG, TRAGBARER ID-GEBER FÜR EIN KRAFTFAHRZEUG UND SCHLIESSSYSTEM**
METHOD FOR OPERATING A LOCKING SYSTEM FOR A MOTOR VEHICLE, PORTABLE ID TRANSMITTER FOR A MOTOR VEHICLE AND LOCKING SYSTEM
PROCÉDÉ PERMETTANT DE FAIRE FONCTIONNER UN SYSTÈME DE FERMETURE D'UN VÉHICULE AUTOMOBILE, TRANSMETTEUR D'IDENTIFICATION PORTABLE POUR UN VÉHICULE AUTOMOBILE ET SYSTÈME DE FERMETURE

(30) Priorität: 08.07.2016 DE 102016112593
(43) Veröffentlichungstag der Anmeldung: 15.05.2019
(73) Patentinhaber: HUF Hülsbeck & Fürst GmbH & Co. KG, 42551 Velbert (DE)
(72) Erfinder: ZILLER, Boris, 40885 Ratingen (DE)
(74) Vertreter: Zenz Patentanwälte Partnerschaft mbB
(86) Internationale Anmeldenummer: PCT/EP2017/063164
(87) Internationale Veröffentlichungsnummer: WO 2018/007072

(56) Entgegenhaltungen:
- EP-A1- 2 612 795
- WO-A1-2014/191536
- WO-A1-2014/191572
- DE-A1- 102011 001 226
- DE-U1- 202016 102 327

## Beschreibung

Die Erfindung betrifft ein Verfahren zum Betrieb eines Schließsystems für ein Kraftfahrzeug. Die Erfindung betrifft ferner einen tragbaren ID-Geber für ein Kraftfahrzeug. Weiterhin betrifft die Erfindung ein Schließsystem, das einen ID-Geber und ein kraftfahrzeugseitiges Steuergerät aufweist.

Elektronische Schließsysteme, die Funkkommunikationen verwenden, sind aus dem Stand der Technik bekannt. Ein entsprechendes Schließsystem ist beispielsweise der DE 43 40 260 A1 zu entnehmen. Derartige Schließsysteme werden insbesondere für die Bedienung von Kraftfahrzeugen verwendet. Bei der Bedienung von Kraftfahrzeugen dienen die elektronischen Schließsysteme beispielsweise als Türschließsystem, für Wegfahrsperren, für Lenkradverriegelungen und/oder für Zündschlosssysteme.

Überlegungen dazu, wie eine Kommunikation zwischen einem vom Bediener mitgeführten Schlüssel und einem Fahrzeug ausgestaltet werden kann, sind der EP 2 612 795 A1 zu entnehmen. Das Dokument offenbart die Präambelmerkmale der unabhängigen Ansprüche 1 und 7.

Die Schließsysteme der genannten Art werden oft als Keyless-Schließsystem bezeichnet. Der Begriff "Keyless" bezieht sich in diesem Zusammenhang auf die Tatsache, dass ein Bediener einen tragbaren ID-Geber mit sich führt. Dieser tragbare ID-Geber muss nicht notwendigerweise aktiv betätigt werden. Stattdessen ist bereits das Mitführen des ID-Gebers ausreichend, um eine Bedienung des Schließsystems zu gewährleisten. So kann beispielsweise eine Zugangs gewährung oder eine Freigabe eines Motorstarts bereits erfolgen, indem der Bediener sich dem Fahrzeug nähert. Im Folgenden werden elektronische Keyless-Schließsysteme zur besseren Lesbarkeit als Schließsystem bezeichnet.

Zur erfolgreichen Verifizierung der Berechtigung des Bedieners führen die bekannten Schließsysteme eine Funkkommunikation zwischen Fahrzeug und ID-Geber durch. Aus dem Stand der Technik bekannte Systeme sehen hierfür zunächst ein niederfrequentes LF-Wecksignal vor, dessen Aussenden, beispielsweise in regelmäßiger Taktfolge, von einem kraftfahrzeugseitigen Steuergerät veranlasst wird. Das LF-Wecksignal wird sodann von dem ID-Geber empfangen. Der ID-Geber veranlasst in Reaktion auf ein geeignetes LF-Wecksignal eine Hochfrequenzfunkkommunikation mit dem kraftfahrzeugseitigen Steuergerät.

Die hochfrequente bidirektionale Kommunikation zwischen ID-Geber und Kraftfahrzeug umfasst einen Austausch von identifizierenden Daten, beispielsweise kryptografischen Schlüsseln. Bei einer entsprechenden Prüfung eines solches kryptografischen Schlüssels durch das kraftfahrzeugseitige Steuergerät wird festgestellt, ob der Bediener zur Bedienung des Kraftfahrzeugs berechtigt oder nicht berechtigt ist. Entsprechend wird die angesprochene Funktion ausgelöst, also beispielsweise der Zutritt zu dem Kraftfahrzeug gewährt oder nicht gewährt.

Über die Berechtigungsprüfung hinaus kann die durchgeführte Hochfrequenzkommunikation auch genutzt werden, um dem kraftfahrzeugseitigen Steuergerät zusätzliche Informationen über den Bediener bereitzustellen. Beispielsweise kann unter Nutzung der Methode der Triangulation eine Entfernung des Bedieners bestimmt werden.

Nicht zuletzt durch die erforderliche Funkkommunikation ist der Betrieb eines derartigen Schließsystems energieintensiv. Der ID-Geber weist für die notwendige Energieversorgung üblicherweise eine Batterie oder einen Akku auf, im Weiteren unter dem Begriff Versorgungsbatterie zusammengefasst. Für den Bediener geht dies mit einem lästigen Wechsel der Versorgungsbatterie einher, der gelegentlich erforderlich wird. Zur Verbesserung der Benutzerfreundlichkeit von elektronischen Schließsystemen bestehen daher Bestrebungen, den Energieverbrauch des tragbaren ID-Gebers zu reduzieren.

Maßnahmen zur Reduktion des Energieverbrauchs eines tragbaren ID-Gebers sind beispielsweise der DE 10 2011 001 226 A1 zu entnehmen. Es ist ein tragbarer ID-Geber offenbart, der zusätzlich zu einem Betriebsmodus auch einen Energiesparmodus aufweist. Der ID-Geber ist in der Lage, nach einer gewissen Zeit in den Energiesparmodus einzutreten. Für die Umsetzung weist der ID-Geber einen Bewegungssensor auf. Es ist vorgesehen, dass der ID-Geber nach einer gewissen Zeit ohne detektierte Bewegung in seinen Energiesparmodus eintritt. Stellt der Bewegungssensor hieraufhin eine Bewegung des ID-Gebers fest, legt er ein Wecksignal an einem Mikrocontroller des ID-Gebers an. In Reaktion auf das Wecksignal nimmt der ID-Geber wieder den aktiven Betriebszustand des ID-Gebers ein.

Ein ähnlicher Ansatz wird von der DE 10 2011 050 160 A1 vorgestellt.

Die aus dem Stand der Technik bekannten Schließsysteme mit ID-Gebern, die in der Lage sind, einen Energiesparmodus einzunehmen, weisen im Vergleich zu vorher bekannten Systemen eine verlängerte Nutzungsdauer auf, bis ein Auffüllen der in dem ID-Geber befindlichen Versorgungsquelle, beispielsweise durch Wechsel der Versorgungsbatterie, erforderlich wird. Dieser Vorteil geht allerdings mit dem Nachteil einher, dass Situationen auftreten, in denen der Schlüssel seinen Energiesparmodus einnimmt, obwohl er eigentlich in Benutzung ist oder sein soll. Ein Beispiel ist ein längerer Stillstand eines Kraftfahrzeugs in einem Stau, die nach einer gewissen Zeit dazu führen würde, dass die bekannten ID-Geber in den Energiesparmodus eintreten. In solchen Fällen kann es vorkommen, dass eine Bedienung des Kraftfahrzeugs, beispielsweise ein Starten des Motors, auch für den berechtigten Bediener erst wieder möglich wird, nachdem der ID-Geber bewegt worden ist.

Ausgehend von dem dargestellten Stand der Technik ist es Aufgabe der Erfindung, ein verbessertes Schließsystem für ein Kraftfahrzeug bereitzustellen, das einen tragbaren ID-Geber der genannten Art aufweist. Das Schließsystem soll die Vorteile der Möglichkeit eines Einnehmens eines Energiesparmodus durch den ID-Geber bereitstellen, wobei die erläuterten Nachteile einer Einnahme des Energiesparmodus in ungünstigen Konstellationen aber vermieden oder zumindest reduziert werden sollen.

Die Aufgabe wird gelöst mit einem Verfahren zum Betrieb eines Schließsystems mit den Merkmalen des Anspruchs 1, mit einem tragbaren ID-Geber für ein Kraftfahrzeug mit den Merkmalen des Anspruchs 7 sowie mit einem Schließsystem mit den Merkmalen des Anspruchs 9.

Das erfindungsgemäße Verfahren ermöglicht einen Betrieb eines Schließsystems für ein Kraftfahrzeug, wobei das Schließsystem wenigstens ein kraftfahrzeugseitiges Steuergerät und einen tragbaren ID-Geber aufweist. Der tragbare ID-Geber weist wenigstens einen ersten Betriebsmodus und einen zweiten Betriebsmodus auf. Der zweite Betriebsmodus ist als Energiesparmodus ausgelegt. Der ID-Geber weist eine Versorgungsbatterie, einen Bewegungssensor, der bevorzugt als MEMS-Sensor ausgebildet ist, einen Mikrocontroller, eine von dem Mikrocontroller gesteuerte Sende- und Empfangsschaltung zur drahtlosen Kommunikation des ID-Gebers mit dem kraftfahrzeugseitigen Steuergerät sowie eine mit dem Mikrocontroller gekoppelte LF-Empfangsschaltung zum Empfangen von im LF-Frequenzbereich gesendeten LF-Wecksignalen auf. Der zweite Betriebsmodus unterscheidet sich von dem ersten Betriebsmodus zumindest darin, dass der ID-Geber in seinem ersten Betriebsmodus empfangsbereit für ein LF-Wecksignal ist und in seinem zweiten Betriebsmodus nicht empfangsbereit für ein LF-Wecksignal ist.

Der ID-Geber ist eingerichtet, dass er in Abhängigkeit von den Bewegungen des ID-Gebers, die der Bewegungssensor detektiert, von dem ersten Betriebsmodus in den zweiten Betriebsmodus eintritt. Eine übliche Umsetzung für diesen Ansatz erfolgt derart, dass der ID-Geber nach einer vorbestimmten Zeit des Ruhens, in welcher der Bewegungssensor keine Bewegung detektiert, in den zweiten Betriebsmodus eintritt.

Das erfindungsgemäße Verfahren umfasst einen Schritt, in welchem dem ID-Geber mittels des kraftfahrzeugseitigen Steuergeräts ein Zustandswertesatz übermittelt wird, der von einem Nutzungsmodus des Kraftfahrzeugs abhängig ist. Der Zustandswertesatz wird von der Sende- und Empfangsschaltung oder von der LF-Empfangsschaltung empfangen. Das erfindungsgemäße Verfahren weist weiterhin einen Schritt auf, dass mit Hilfe des Mikrocontrollers im ersten Betriebsmodus vor einem Übergang in den zweiten Betriebsmodus, nämlich den Energiesparmodus, der Zustandswertesatz ausgewertet wird und das Aktivieren des Energiesparmodus in Abhängigkeit von dem Zustandswertesatz durchgeführt wird.

Ein Aspekt des erfindungsgemäßen Ansatzes besteht darin, dass dem ID-Geber anhand einer Übermittlung eines Zustandswertesatzes mitgeteilt wird, inwieweit der zu einem bestimmten Zeitpunkt vorliegende Nutzungsmodus des Fahrzeuges sich auf ein Verhalten des ID-Gebers auswirken soll.

Der Zustandswertesatz ist von dem Nutzungsmodus des Kraftfahrzeugs abhängig. Dies ist dahingehend zu verstehen, dass unterschiedliche Nutzungsmodi des Kraftfahrzeuges vorgesehen sind, wobei der Zustandswertesatz für zwei verschiedene Nutzungsmodi des Kraftfahrzeugs unterschiedlich sein kann. Es ist nicht notwendig, dass von einem vorliegenden Zustandswertesatz eindeutig auf einen Nutzungsmodus des Kraftfahrzeugs rückgeschlossen werden kann. Auch ist nicht ausgeschlossen, dass es zwei unterschiedliche Nutzungsmodi des Kraftfahrzeugs gibt, die einem gleichen Zustandswertesatz zugeordnet sind. Es ist darüber hinaus nicht entscheidend, dass dem ID-Geber selbst die Information vorliegt, in welchem Nutzungsmodus das Kraftfahrzeug sich befindet; entscheidend ist vielmehr, dass der ID-Geber die Informationen des Zustandswertesatzes interpretieren kann, indem der Mikrocontroller den Zustandswertesatz auswertet, und auf dieser Grundlage mit Hilfe des Zustandswertesatzes darüber informiert wird, welches weitere Verhalten des ID-Gebers für das Aktivieren seines Energiesparmodus vorgesehen ist.

Das vorgesehene weitere Verhalten des ID-Gebers ist davon abhängig, welcher der Nutzungsmodi des Kraftfahrzeuges vorliegt.

Der Zustandswertesatz wird insbesondere über einen geeigneten Datentyp übermittelt und enthält einen Referenzzeiger.

Ein weiterer Aspekt des erfindungsgemäßen Ansatzes besteht darin, dass vor einem Übergang in den zweiten Betriebsmodus, nämlich dem Energiesparmodus, das Aktivieren des Energiesparmodus in Abhängigkeit von dem Zustandswertesatz erfolgt.

Grundsätzlich kann die Abhängigkeit des Aktivierens des Energiesparmodus auf unterschiedliche Weise umgesetzt sein. Die Abhängigkeit des Aktivierens des Energiesparmodus von dem Zustandswertesatz kann beispielsweise darin bestehen, dass der ID-Geber dem Zustandswertesatz entnimmt, ob er überhaupt in den Energiesparmodus eintreten darf oder nicht.

Alternativ oder zusätzlich kann die Abhängigkeit von dem Zustandswertesatz beispielsweise vorsehen, dass dem ID-Geber eine Zeitdauer mitgeteilt wird, nach deren Ablauf ohne festgestellte Bewegung der ID-Geber in den Energiesparmodus eintreten soll. In diesem Fall kann zweckmäßigerweise vorgesehen sein, dass ein Auswerten des Zustandswertesatzes durch den Mikrocontroller unmittelbar nach dem Empfang des Zustandswertesatzes durch den ID-Geber erfolgt, damit die vorgesehene Zeitdauer mit dem Senden des Zustandswertesatzes genau kontrollierbar ist.

Das Aktivieren des Energiesparmodus in Abhängigkeit von dem Zustandswertesatz erfolgt mit Hilfe des Mikrocontrollers. Dies umfasst insbesondere, dass der Mikrocontroller den Zustandswertesatz dahingehend auswertet, ob und/oder auf welche Art und Weise der Mikrocontroller das Aktivieren des Energiesparmodus veranlassen soll.

Eine derartige Auswertung des Zustandswertesatzes durch den Mikrocontroller kann unmittelbar nach der Übermittlung des Zustandswertesatzes erfolgen; es kann aber alternativ oder ergänzend auch vorgesehen sein, dass zu anderen Zeitpunkten, beispielsweise in regelmäßiger Folge oder nach einem vordefinierten Zeitraum ohne detektierter Bewegung, eine Auswertung des Zustandswertesatzes durch den Mikrocontroller erfolgt. Wesentlich ist, dass sichergestellt ist, dass vor einem Übergang in den Energiesparmodus wenigstens eine Auswertung des Zustandswertesatzes durch den Mikrocontroller erfolgt ist.

Für den Fall, dass die Auswertung des Zustandswertesatzes nicht oder nicht nur unmittelbar nach der Übermittlung des Zustandswertesatzes erfolgend vorgesehen ist, kann der Zustandswertesatz nach der Übermittlung zwischengespeichert werden. Zu diesem Zweck kann der Zustandswertesatz auf dem nachfolgend noch erläuterten Speicherwerk des ID-Gebers abgelegt werden, das mit dem Mikrocontroller gekoppelt ist.

Zusammenfassend wird durch das erfindungsgemäße Verfahren also eine Möglichkeit bereitgestellt, für unterschiedliche Nutzungsmodi des Kraftfahrzeugs gezielt ein jeweils gewünschtes Verhalten für das Aktivieren des Energiesparmodus des ID-Gebers vorzusehen und herbeizuführen.

Vorteilhafte und zweckmäßige Ausgestaltungen und Weiterbildungen der Erfindung ergeben sich aus den Unteransprüchen.

Erfindungsgemäß gleicht der Mikrocontroller in dem ersten Betriebsmodus einen Referenzzeiger des Zustandswertesatzes mit einer Menge von Referenzen ab. Die Referenzen sind auf einem Speicherwerk hinterlegt, das mit dem Mikrocontroller gekoppelt ist. Im Falle einer festgestellten Übereinstimmung des Referenzzeigers mit einer Referenz führt der Mikrocontroller das Aktivieren des Energiesparmodus gemäß einem Anweisungsparametersatz durch, welcher der übereinstimmenden Referenz zugeordnet ist.

Gemäß der Erfindung sind für verschiedene Nutzungsmodi des Kraftfahrzeuges vorgesehene Anweisungen in Form von Anweisungsparametersätzen auf dem Speicherwerk hinterlegt. Ein Speicherwerk ist als Bauteilbestandteil zu verstehen, welcher für ein vorübergehendes oder dauerhaftes Speichern von Daten geeignet ist. Als Speicherwerk kann beispielsweise ein Flashspeicher vorgesehen sein. Als Anweisungsparametersatz ist eine Anweisung oder eine Gesamtheit von Anweisungen zu verstehen, die für einen Nutzungsmodus des Kraftfahrzeugs dem Mikrocontroller mitteilen, ob und/oder wie das Aktivieren des Energiesparmodus vorzunehmen ist. Ein Anweisungsparametersatz kann beispielsweise einen Wert aufweisen, der anzeigt, ob überhaupt ein Eintreten in den Energiesparmodus vorgesehen ist oder ob stattdessen ein Eintreten in den Energiesparmodus in den Zustand gesperrt versetzt sein soll.

Die im Vorfeld der Durchführung des Verfahrens, üblicherweise mit Auslieferung des Kraftfahrzeugs, auf dem Speicherwerk hinterlegten Anweisungsparametersätze sind mit Referenzen versehen. Als Referenzen kann beispielsweise eine laufende Zahl vorgesehen sein. Es kann vorgesehen sein, dass einem Nutzungsmodus des Kraftfahrzeuges eineindeutig eine Referenz zugeordnet ist. Alternativ oder parallel kann aber auch vorgesehen sein, dass eine Referenz mehr als einem Nutzungsmodus des Kraftfahrzeugs zugeordnet ist, beispielsweise, wenn zwei verschiedene Nutzungsmodi des Kraftfahrzeugs zu einem selben Verhalten des ID-Gebers führen sollen. Die Referenz wird mit einem Referenzzeiger referenziert, wobei der Referenzzeiger bevorzugt als ein gleicher Datentyp wie die Referenz umgesetzt ist.

In einer derartigen Ausgestaltung wird also dem ID-Geber mittels einer Referenz ein Nutzungsmodus des Kraftfahrzeugs mitgeteilt. Die Auswertung der Referenz durch den Mikrocontroller beruht auf einer Datenbank von für verschiedene Nutzungsmodi vorgesehenen Verhaltensweisen für das Aktivieren des Energiesparmodus des ID-Gebers, nämlich den Anweisungsparametersätzen.

Diese Ausgestaltung des Verfahrens beruht auf der Idee, dass die Identifikation des Nutzungsmodus des Kraftfahrzeugs bereits kraftfahrzeugseitig durchgeführt werden kann, beispielsweise mittels des kraftfahrzeugseitigen Steuergeräts. Der Referenzzeiger ist dann ein Code, der dem ID-Geber übermittelt wird und sich von dem Nutzungsmodus ableitet. Der Referenzzeiger muss sodann von dem Mikrocontroller durch Abgleich mit auf dem Speicherwerk hinterlegten Referenzen lediglich noch auf eine Identität von Referenzzeiger und Referenz abgeprüft werden. Hierdurch ergibt sich der Vorteil, dass die zu übermittelnde Datenmenge gering gehalten werden kann mit positiven Auswirkungen auf den Energieverbrauch des ID-Gebers.

Vorteilhaft kann vorgesehen sein, dass der Anweisungsparametersatz eine Freigabeanweisung umfasst, die dem ID-Geber das Aktivieren des Energiesparmodus freigibt oder sperrt.

Im einfachsten Fall kann die Freigabeanweisung als boolesche Zahl vorgesehen sein, also die Werte 0 oder 1 einnehmen.

Mit einer Freigabeanweisung wird dem ID-Geber mitgeteilt, ob er in den Energiesparmodus eintreten darf oder nicht. Abhängig von dem entsprechenden Nutzungsmodus des Kraftfahrzeugs kann also gezielt verhindert werden, dass der Energiesparmodus aktiviert wird. So kann beispielsweise in Situationen, in denen vorauszusehen ist, dass der Nutzer eine Betätigung des ID-Gebers in seinem ersten Betriebsmodus wünscht, von vorneherein verhindert werden, dass der Energiesparmodus durch den ID-Geber eingenommen wird.

Ein Vorteil des Verfahrens ist die Benutzerfreundlichkeit, die sich daraus ergibt, dass die Häufigkeit von Situationen reduziert wird, dass ein Benutzer nach einem fehlgeschlagenen Identifikationsversuch den ID-Geber gezielt bewegen muss. Dies wird erreicht, indem beispielsweise dem Hersteller des Kraftfahrzeugs ermöglicht wird, gezielt Situationen auszuschließen, in denen der ID-Geber ungewollt in den Energiesparmodus eintritt. Als ein Beispiel ist ein Stau genannt, in dem es zu einem längeren Stillstand des Kraftfahrzeugs kommt, ohne dass ein Eintritt in den Energiesparmodus üblicherweise gewünscht ist.

Damit, dass Situationen mit einem ungewollten Eintreten in den Energiesparmodus gezielt vermieden werden können, geht der zusätzliche Vorteil einher, dass in Situationen, in denen ein Eintreten in den Energiesparmodus den Benutzungskomfort nicht beeinträchtigt, die Zeitspannen zum Eintritt in den Energiesparmodus gezielt verkürzt werden können. Hieraus ergibt sich zusätzlich zu einer weiteren Energieersparnis der Vorteil, dass die Wahrscheinlichkeit von sogenannten Relay-Attacken reduziert wird. Bei einer Relay-Attacke handelt es sich im Zusammenhang mit einem berührungslosen Keyless-Schließsystem um eine Art einer Nutzung durch einen Nichtberechtigten. Die Relay-Attacke basiert auf dem Prinzip, durch verlängernde Weiterleitung der Datenübertragung zwischen ID-Geber und kraftfahrzeugseitigem Steuergerät entgegen den tatsächlichen Verhältnissen vorzugeben, dass der ID-Geber und mit ihm der berechtigte Bediener sich in der Nähe des Kraftfahrzeugs befindet. Da nach Eintreten des ID-Gebers in den Energiesparmodus eine Relay-Attacke nicht möglich ist, ermöglicht das vorgestellte Verfahren neben einer verbesserten Benutzerfreundlichkeit auch eine Erhöhung der Sicherheit von Keyless-Schließsystemen.

Erfindungsgemäß ist vorgesehen, dass im Falle keiner festgestellten Übereinstimmung des Referenzzeigers des Zustandswertesatzes mit einem Referenzwertesatz der Mikrocontroller das Aktivieren des Energiesparmodus mit einem vorbestimmten Anweisungsparametersatz durchführt. Es wird ein Standardverhalten vorgesehen, auf welches für einen Fall zurückgegriffen wird, dass der ID-Geber von dem kraftfahrzeugseitigen Steuergerät keine Anweisungen erhält oder aber Anweisungen erhält, die er nicht interpretieren kann.

Erfindungsgemäß umfasst der Anweisungsparametersatz eine Zeitanweisung. Diese Zeitanweisung entspricht einer vorgegebenen Zeitdauer, nach deren Ablauf das Aktivieren des Energiesparmodus durchgeführt wird, wenn während der Zeitdauer der ID-Geber nicht betätigt wurde und keine Bewegung des ID-Gebers von dem Bewegungssensor erfasst wurde. Hiermit wird die vorteilhafte Möglichkeit bereitgestellt, dass für unterschiedliche Nutzungsmodi des Kraftfahrzeugs, beispielsweise durch den Hersteller des Kraftfahrzeugs, unterschiedliche Zeitdauern vordefiniert werden können, welche der ID-Geber unbewegt bleiben muss, bevor er in seinen Energiesparmodus eintreten kann. Das Verhalten des Energiesparmodus kann so an erwartete Verhaltensweisen angepasst werden. Beispielsweise könnte ein Eintreten in einen Energiesparmodus im Rahmen von Ampelphasen vermieden werden und dabei entsprechende Zeitdauern für unterschiedliche Länder vorgesehen werden, wenn in unterschiedlichen Ländern unterschiedlich lange Ampelphasen üblich sind.

Gemäß einer nicht erfindungsgemäßen Variante des Verfahrens kann alternativ oder zusätzlich vorgesehen sein, dass der Zustandswertesatz selbst einen Freigabewert umfasst, der dem ID-Geber das Aktivieren des Energiesparmodus freigibt oder sperrt. Im Unterschied zu dem Anweisungsparametersatz, der dem ID-Geber erst nach Vergleich aus Referenzzeiger und Referenz zur Verfügung steht, steht dem ID-Geber der Freigabewert aus dem Zustandswertesatz unmittelbar nach Empfang und Auswertung durch den Mikrocontroller zur Verfügung. Diese Ausbildung des Verfahrens ermöglicht dem Steuergerät, ein Aktivieren des Energiesparmodus unmittelbar freizugeben oder zu sperren, unabhängig davon, ob Referenzen auf dem Speicherwerk hinterlegt sind beziehungsweise welche Referenzen auf dem Speicherwerk hinterlegt sind. Das Vorsehen des Freigabewerts führt zu der vorteilhaften Reduktion von erforderlichen Operationen des Mikrocontrollers, da ein Rückgriff auf Informationen, die auf dem Speicherwerk gespeichert sind, weniger häufig erforderlich ist. Vorteilhafter Effekte sind ein reduzierter Energiebedarf und eine verlängerte Lebensdauer der Versorgungsbatterie.

Erfindungsgemäß ist jeder der auf dem Speicherwerk gespeicherten Referenzen ein Anweisungsparametersatz zugeordnet, wobei wenigstens einer der Anweisungsparametersätze eine Zeitanweisung umfasst.

Im einfachsten Fall der nicht erfindungsgemäßen Variante ist der Freigabeparameter als boolsche Zahl vorgesehen, die entweder den Wert 1 oder den Wert 0 einnehmen kann.

In einer weiteren nicht erfindungsgemäßen Variante kann vorgesehen sein, dass der Zustandswertesatz selbst einen Zeitwert umfasst, der einer vorgegebenen Zeitdauer entspricht, nach deren Ablauf das Aktivieren des Energiesparmodus durchgeführt wird, wenn während der Zeitdauer der ID-Geber nicht betätigt wurde und keine Bewegung des ID-Gebers von dem Bewegungssensor erfasst wurde. Durch diese Ausgestaltung bietet sich die Möglichkeit, dass dem ID-Geber mittels des kraftfahrzeugseitigen Steuergeräts unmittelbar ein Zeitwert übergeben werden kann. Es können also Werte übergeben werden, die durch das kraftfahrzeugseitige Steuergerät ermittelt werden. Diese Möglichkeit des Auslagerns der Bestimmung des Zeitwerts an das kraftfahrzeugseitige Steuergerät lässt sich beispielsweise vorteilhaft nutzen, um Zeitwerte auch auf Grundlage von komplexeren Rechenoperationen und unter Nutzung umfangreicherer Daten festlegen zu können.

Eine vorteilhafte Weiterbildung des Verfahrens sieht vor, dass der Mikrocontroller mit einer manuell betätigbaren Taste des ID-Gebers gekoppelt ist, und dass in Folge einer Betätigung der Taste durch einen Bediener der Freigabewert mit einem festgelegten Wert überschrieben wird. Entsprechend dem festgelegten Wert wird das Aktivieren des Energiesparmodus freigegeben oder gesperrt. In dieser Ausgestaltung ist also vorgesehen, dass durch den Bediener ausgewählte Verhaltensweisen für den ID-Geber vorrangig Gültigkeit erhalten.

Eine weitere vorteilhafte Ausgestaltung des erfindungsgemäßen Verfahrens sieht vor, dass das Aktivieren des Energiesparmodus freigegeben wird, indem der Bewegungssensor aktiviert wird und/oder dass das Aktivieren des Energiemodus gesperrt wird, indem der Bewegungssensor deaktiviert wird. Diese Umsetzung des Aktivierens beziehungsweise des Sperrens ist vorteilhaft, da mit einem entsprechenden Aktivieren beziehungsweise Deaktivieren eines einzigen Bauteils das gewünschte Verhalten realisiert werden kann. Beispielsweise führt das Sperren mittels Deaktivierens des Bewegungssensors dazu, dass der Bewegungssensor keine Ausgangssignale aufweist, die eine Bewegung anzeigen. Bei entsprechender Einrichtung interpretiert der Mikrocontroller das fehlende Ausgangssignal dahingehend, dass ein Aktivieren des Energiesparmodus unabhängig von einer entsprechenden Bewegung des ID-Gebers gesperrt ist, da nicht gewünscht.

Gemäß einer Weiterbildung des Verfahrens ist vorgesehen, dass in Abhängigkeit von dem Zustandswertesatz der Bewegungssensor für das Aktivieren des Energiesparmodus ausgeschaltet wird. Diese Weiterbildung beruht auf der Idee, dass der Bewegungssensor selbst aktiviert oder deaktiviert werden kann mit dem Vorteil, dass auch bei einer Bewegung des ID-Gebers im Energiesparmodus kein Aufwecken des ID-Gebers erfolgt. Hierdurch ergibt sich der Vorteil, dass Relay-Attacken wirksam verhindert werden. Falls Nutzungsmodi bekannt werden, in denen sich Relay-Attacken als wahrscheinlicher erweisen, kann der Bewegungssensor über einen entsprechend angepassten Zustandswertesatz beim Aktivieren des Energiesparmodus vorteilhaft ausgeschaltet werden. Ein Aufwecken des ID-Gebers mit Wiedereintritt in den ersten Betriebsmodus muss hiernach durch eine manuelle Maßnahme des Benutzers erfolgen, beispielsweise ein Betätigen einer entsprechenden Funktionstaste, die am ID-Geber angeordnet ist.

Gemäß einer weiteren vorteilhaften Weiterbildung des Verfahrens ist vorgesehen, dass für das Aktivieren des Energiesparmodus des ID-Gebers die LF-Empfangsschaltung abgeschaltet wird. Weiterhin kann beispielsweise vorgesehen sein, dass für das Aktivieren des Energiesparmodus des ID-Gebers der Mikrocontroller in einen Energiesparmodus versetzt wird. Der Mikrocontroller muss im Energiesparmodus lediglich noch in der Lage sein, ein geringes Weckpotential zu erfassen, welches von dem Bewegungssensor an dem Mikrocontroller angelegt wird.

In Ausbildung des Verfahrens kann vorgesehen sein, dass die Sende- und Empfangsschaltung als HF-Sende- und Empfangsschaltung ausgebildet ist.

Weiterhin kann beispielsweise vorgesehen sein, dass das kraftfahrzeugseitige Steuergerät dem ID-Geber den Zustandswertesatz zum Empfang mit seiner HF-Empfangsschaltung übermittelt.

In einer weiteren vorteilhaften Ausgestaltung des Verfahrens ist ein Zustandswertesatz vorgesehen für wenigstens einen der Nutzungsmodi
a) das Kraftfahrzeug fährt,
b) eine vorgegebene Anzahl von Sitzplätzen des Kraftfahrzeugs ist belegt,
c) eine vorgegebene Tür des Kraftfahrzeugs wird geöffnet,
d) eine vorgegebene Tanköffnung des Kraftfahrzeugs wird geöffnet,
e) das Kraftfahrzeug befindet sich innerhalb eines vorgegebenen Umkreises um die vorgegebene geografische Position.

In einer besonders bevorzugten Ausgestaltung ist das Verfahren eingerichtet, dass das Aktivieren des Energiesparmodus gesperrt ist, wenn das Kraftfahrzeug fährt.

Die genannten Nutzungsmodi weisen den Vorteil auf, dass sie unter Verwendung von Sensoren erfasst werden können, welche in üblichen modernen Kraftfahrzeugen ohnehin vorgesehen sind. Die gewünschten der genannten Verfahren können somit ohne beträchtliche Mehrkosten in Kraftfahrzeuge bereits bekannten Typs implementiert werden. Beispielsweise können auch mit einem GPS-Sensor des Kraftfahrzeugs erfasste Daten in eine Bestimmung des Nutzungsmodus eingehen.

Beispielhaft kann für einen oder mehrere der oben aufgeführten Nutzungsmodi a) bis e) vorgesehen sein, dass das Aktivieren des Energiesparmodus gesperrt ist.

Ein weiterer Gedanke der Erfindung betrifft einen tragbaren ID-Geber für ein Kraftfahrzeug. Der tragbare ID-Geber umfasst:
eine Versorgungsbatterie, einen Bewegungssensor, einen Mikrocontroller, eine von dem Mikrocontroller gesteuerte Sendeund Empfangsschaltung zur drahtlosen Kommunikation des ID-Gebers mit dem kraftfahrzeugseitigen Steuergerät, eine mit dem Mikrocontroller gekoppelte LF-Empfangsschaltung zum Empfangen von im LF-Frequenzbereich gesendeten Wecksignalen und ein mit dem Mikrocontroller gekoppeltes Speicherwerk. Der ID-Geber ist eingerichtet, wenigstens einen ersten Betriebsmodus und einen zweiten Betriebsmodus einnehmen zu können, von dem der zweite Betriebsmodus als Energiesparmodus angelegt ist. Der Mikrocontroller ist eingerichtet, einen von einem kraftfahrzeugseitigen Steuergerät übermittelten, von einem Nutzungsmodus des Kraftfahrzeugs abhängigen, Zustandswertesatz in dem Speicherwerk auszuwerten, nachdem der Zustandswertesatz von der Sende- und Empfangsschaltung oder LF-Empfangsschaltung empfangen wurde. Weiterhin ist der Mikrocontroller eingerichtet, im ersten Betriebsmodus vor einem Übergang in den zweiten Betriebsmodus, nämlich den Energiesparmodus, das Aktivieren des Energiesparmodus in Abhängigkeit von dem Zustandswertesatz durchzuführen.

In einer Weiterbildung ist der Mikrocontroller ausgebildet, den Zustandswertesatz in dem Speicherwerk abzulegen, nachdem der Zustandswertesatz von der Sende- und Empfangsschaltung oder LF-Empfangsschaltung empfangen wurde.

Vorteilhaft ist der Mikrocontroller eingerichtet, eines der eingangs beschriebenen und erläuterten erfindungsgemäßen Verfahren durchzuführen.

Ein weiterer Gedanke der Erfindung betrifft ein Schließsystem, das einen ID-Geber der zuvor beschriebenen Art und ein kraftfahrzeugseitiges Steuergerät aufweist, das zur drahtlosen Kommunikation mit dem ID-Geber eingerichtet ist, damit der ID-Geber zur Durchführung eines Verfahrens der oben vorgestellten Art in Zusammenwirkung mit dem kraftfahrzeugseitigen Steuergerät befähigt ist.

Mit dem tragbaren ID-Geber und dem Schließsystem gehen die erläuterten Vorteile des erfindungsgemäßen Verfahrens und seiner Weiterbildungen in analoger Weise einher.

Weitere Einzelheiten, Merkmale und Vorteile des Gegenstands der Erfindung ergeben sich aus der nachfolgenden Beschreibung im Zusammenhang mit den Zeichnungen, in denen beispielhaft Ausführungsbeispiele der Erfindung dargestellt sind.

Es versteht sich, dass die vorstehend genannten wie auch nachfolgend erläuterten Merkmale nicht nur in der jeweils angegebenen Kombination, sondern auch in anderen Kombinationen oder in Alleinstellung verwendbar sind. Die vorliegende Erfindung wird jedoch durch die unabhängigen Ansprüche 1 und 7 definiert.

Es zeigen:
Fig. 1: eine schematische Darstellung eines erfindungsgemäßen Schließsystems;
Fig. 2: eine schematische Darstellung eines erfindungsgemäßen tragbaren ID-Gebers für ein Kraftfahrzeug;
Fig. 3: ein Ablaufdiagramm für eine beispielhafte Ausgestaltung des erfindungsgemäßen Verfahrens zum Betrieb eines Schließsystems;
Fig. 4: eine schematische Darstellung eines Zustandswertesatzes;
Fig. 5: ein Ablaufdiagramm für eine andere beispielhafte Ausgestaltung eines, in diesem Fall nicht erfindungsgemäßen, Verfahrens zum Betrieb eines Schließsystems;
Fig. 6: eine schematische Darstellung von Zustandswertesätzen, welche in der vorliegenden Erfindung keine Anwendung finden.

Wie Fig. 1 zu entnehmen ist, stellt das kraftfahrzeugseitige Steuergerät 8 in Gesamtheit mit dem ID-Geber 1 ein Schließsystem für das Kraftfahrzeug 9 dar.

Fig. 2 ist eine beispielhafte Darstellung eines tragbaren ID-Gebers 1 für ein Kraftfahrzeug 9 zu entnehmen. Der ID-Geber 1 enthält eine LF-Empfangsschaltung 6, die aus Empfangsspulen und LF-Verstärkerschaltungen besteht. Die LF-Empfangsschaltung 6 ist mit einem Mikrocontroller 4 gekoppelt. Für die bidirektionale Kommunikation mit einem kraftfahrzeugseitigen Steuergerät ist eine HF-Sende- und Empfangsschaltung 5 vorgesehen, die mit dem Mikrocontroller 4 gekoppelt ist. Der ID-Geber 1 umfasst ferner einen als MEMS-Element ausgebildeten Bewegungssensor 3. Der Bewegungssensor 3 ist über eine Leitung mit einem Eingabeport des Mikrocontrollers 4 gekoppelt. Wenn der Bewegungssensor 3 eine Bewegung des ID-Gebers 1 erfasst, gibt er über die Verbindungsleitung hin zu dem Mikrocontroller 4 ein entsprechendes Signal aus. Weiterhin umfasst der ID-Geber 1 ein Speicherwerk 7, das als nicht flüchtiger Flash-Speicher ausgebildet ist. Zudem umfasst der ID-Geber eine mechanische Taste 8, die durch einen Bediener manuell betätigbar ist. Infolge einer Betätigung der Taste durch den Bediener wird ein Freigabeparameter mit einem festgelegten Wert, in diesem Fall mit dem Wert Aktivieren des Energiesparmodus freigeben, überschrieben und entsprechend dem festgelegten Wert das Aktivieren des Energiesparmodus freigegeben. Zur Versorgung des ID-Gebers enthält der ID-Geber eine Versorgungsbatterie 2.

Ein weiteres Beispiel eines tragbaren ID-Gebers, der zur Durchführung des vorgesehenen Verfahrens eingerichtet werden kann, ist der DE 10 2011 001 226 A1 zu entnehmen.

Wesentlich ist insbesondere der Mikrocontroller 4, der dahingehend eingerichtet ist, dass eines der eingangs erläuterten Verfahren durchgeführt werden kann.

Fig. 3 ist ein Ablaufdiagramm für eine beispielhafte Ausgestaltung des erfindungsgemäßen Verfahrens zum Betrieb eines Schließsystems zu entnehmen.

In einem ersten Schritt 14 nimmt das Kraftfahrzeug 9 einen Nutzungsmodus ein. Der Nutzungsmodus bezeichnet dabei einen vordefinierten Zustand des Kraftfahrzeugs 9. Der Nutzungsmodus wird mit an dem Kraftfahrzeug 9 angeordneten Sensoren detektiert. Wenn das kraftfahrzeugseitige Steuergerät 8 unter Zuhilfenahme der Sensoren des Kraftfahrzeugs 9 den vordefinierten Nutzungsmodus feststellt, folgt eine Übermittlung eines Zustandswertesatzes 11 an den ID-Geber 1. Die Übermittlung des Zustandswertesatzes 11 wird von dem kraftfahrzeugseitigen Steuergerät 8 veranlasst und in dem dargestellten Beispiel über die HF-Sendeanlage des Kraftfahrzeugs 9 vorgenommen (Ablaufpunkt 15). Der ID-Geber empfängt sodann den Zustandswertesatz 11 mittels der als HF-Sende- und Empfangsschaltung 5 ausgebildeten Sende- und Empfangsschaltung 5 (Ablaufpunkt 16). Der ID-Geber 1 speichert den Zustandswertesatz 15 sodann für eine mögliche spätere Abfrage ab, indem er ihn auf dem Speicherwerk 7 des ID-Gebers 1 ablegt (Ablaufpunkt 17). In einem Entscheidungspunkt 18 wird geprüft, ob ein Referenzzeiger des Zustandswertesatzes 11 mit einer Menge von Referenzen übereinstimmt. Ist dies nicht der Fall, führt der entsprechende Verzweigungsweg eine Auswahl eines vorbestimmten Anweisungsparametersatzes herbei. In dem gezeigten Beispiel führt der vorbestimmte Anweisungsparametersatz zu einer Freigabe des Energiesparmodus. Der vorbestimmte Anweisungsparametersatz umfasst zusätzlich zu der Freigabe eine Anweisung, die in diesem Beispiel 1 beträgt, so dass die Aktivierung des Energiesparmodus freigegeben ist, sowie noch einen Zeitwert, der in dem Beispiel N Sekunden beträgt (Ablaufpunkt 19). Nach Ablauf der vorgegebenen Zeitdauer von N Sekunden (Ablaufpunkt 20) wird der Energiesparmodus aktiviert (Ablaufpunkt 21), indem der Mikrocontroller 4 in einen Energiesparmodus versetzt wird und die LF-Empfangsschaltung 6 des ID-Gebers 1 abgeschaltet wird.

Die erläuterten Verfahrensschritte erfolgen unmittelbar aufeinander, sodass außer unvermeidbaren Verzögerungen, etwa aufgrund elektronischer Laufzeiten, keine Wartezeiten erfolgen. Es sind aber auch andere Ausbildungen möglich, in denen beispielsweise eine Auswertung eines Zustandswertesatzes erst kurz vor einem möglichen Eintritt des ID-Gebers in den Energiesparmodus vorgenommen wird.

Wenn an der Verzweigung 18 eine Übereinstimmung des Referenzzeigers mit einer Referenz festgestellt wird, liest der Mikrocontroller den Anweisungsparametersatz aus, welcher der übereinstimmenden Referenz zugeordnet ist (Ablaufpunkt 22). In dem gezeigten Beispiel ist das Aktivieren des Energiesparmodus gesperrt, so dass kein Eintreten des ID-Gebers in den Energiesparmodus erfolgt (Ablaufpunkt 23).

Fig. 4 ist schematisch ein Zustandswertesatz 11 zu entnehmen. Der Zustandswertesatz 11 besteht in der gezeigten Darstellung aus einem Referenzzeiger 12 und umfasst daüber hinaus keine weiteren Informationen. Des Weiteren ist Fig. 4 schematisch eine Anzahl von Referenzen 12'a, 12'b, 12'c, 12'n zu entnehmen. Jeder der Referenzen 12'a, 12'b, 12'c, 12'n ist ein Anweisungsparametersatz 13a, 13b, 13c, 13n zugeordnet. In dem Beispiel der Fig. 4 ist die Gesamtheit einer Referenz 12'a, 12'b, 12'c, 12n und eines Anweisungsparametersatzes 13a, 13b, 13c, 13n in einem Verbund-Datentyp auf dem Speicherwerk 7 gespeichert. In dem gezeigten Fall stimmt der Referenzzeiger 12 des Zustandswertesatzes mit der Referenz 12'a überein, die mit dem Anweisungsparametersatz 13a verknüpft ist. Das Verfahren gemäß Fig. 1 würde demnach in einem Nutzungsmodus des Kraftfahrzeugs 9, dem der Zustandswertesatz 11 zugeordnet ist, mit den Anweisungsparametern des Anweisungsparametersatzes 13a durchgeführt werden. In dem gezeigten Beispiel umfasst der Anweisungsparametersatz 13a eine Freigabeanweisung "1", die dem ID-Geber das Aktivieren des Energiesparmodus freigibt. Des Weiteren ist ein Zeitwert von 2 s vorgegeben, so dass der ID-Geber nach 2 s ohne Betätigung und ohne Bewegung seinen Energiesparmodus einnimmt.

Fig. 5 ist eine alternative, nicht erfindungsgemäße, Verfahrensführung zu entnehmen. Das der Fig. 5 zu entnehmende Beispiel eines Verfahrens unterscheidet sich von dem der Fig. 3 zu entnehmenden Beispiel dadurch, dass der Zustandswertesatz keinen Referenzzeiger aufweist, sondern der Zustandswertesatz selbst einen Freigabewert "1" umfasst. Des Weiteren umfasst der Zustandswertesatz einen Zeitwert, der einer vorgegebenen Zeitdauer entspricht, in diesem Fall 2 s, nach deren Ablauf das Aktivieren des Energiesparmodus durchgeführt wird, wenn während der Zeitdauer der ID-Geber nicht betätigt wurde und keine Bewegung des ID-Gebers von dem Bewegungssensor erfasst wurde. Da mit der Übermittlung des Zustandswertesatzes 11 dem ID-Geber 1 unmittelbar die vorzunehmenden Handlungen vorliegen, ist, anders als in dem Beispiel der Fig. 3, kein Abgleichen eines Referenzzeigers mit einer Menge von Referenzen erforderlich. Zunächst werden die Ablaufschritte 24 bis 27 analog der Schritte 14 bis 17 gemäß dem Ablaufplan der Fig. 3 durchgeführt. Nach einem Auswerten des Zustandswertesatzes 11 (Ablaufpunkt 28) wird mit einem Zeitnehmer des Mikrocontrollers 4 überprüft, ob die vorgegebene Zeitdauer von 2 s abgelaufen ist (Ablaufpunkt 29); wenn die Zeitdauer abgelaufen ist, wird der Energiesparmodus eingenommen (Ablaufpunkt 30). Die erläuterten Verfahrensschritte erfolgen unmittelbar aufeinander, sodass außer unvermeidbaren Verzögerungen, etwa aufgrund elektronischer Laufzeiten, keine Wartezeiten erfolgen. Es sind aber auch andere Ausbildungen möglich, in denen beispielsweise eine Auswertung eines Zustandswertesatzes erst kurz vor einem möglichen Eintritt des ID-Gebers in den Energiesparmodus vorgenommen wird.

Fig. 6 ist eine schematische Darstellung von Zustandswertesätzen 31a und 31b zu entnehmen, die jeweils einen Freigabewert 32a, 32b und im Fall von Zustandswertesatz 31a einen Zeitwert 32a aufweisen.

## Patentansprüche

1. Verfahren zum Betrieb eines Schließsystems für ein Kraftfahrzeug (9), wobei das Schließsystem ein kraftfahrzeugseitiges Steuergerät (8) und einen tragbaren ID-Geber (1) aufweist, der wenigstens einen ersten Betriebsmodus und einen zweiten Betriebsmodus aufweist, von denen der zweite Betriebsmodus als Energiesparmodus ausgelegt ist,
wobei der ID-Geber (1)
eine Versorgungsbatterie (2),
einen Bewegungssensor (3),
einen Mikrocontroller (4),
eine von dem Mikrocontroller (4) gesteuerte Sende- und Empfangsschaltung (5) zur drahtlosen Kommunikation des ID-Gebers (1) mit dem kraftfahrzeugseitigen Steuergerät (8) sowie
eine mit dem Mikrocontroller (4) gekoppelte LF-Empfangsschaltung (6) zum Empfangen von im LF-Frequenzbereich gesendeten LF-Wecksignalen aufweist,
wobei der Bewegungssensor mit dem Mikrocontroller gekoppelt ist und wobei der Mikrocontroller in Abhängigkeit von den mit dem Bewegungssensor (3) detektierten Bewegungen des ID-Gebers eine Umschaltung zwischen dem ersten Betriebsmodus, in dem der ID-Geber für die LF-Wecksignale empfangsbereit ist, und dem zweiten Betriebsmodus, in dem der ID-Geber für die LF-Wecksignale nicht empfangsbereit ist, bewirkt
wobei
dem ID-Geber (1) mittels des kraftfahrzeugseitigen Steuergeräts (8) ein von einem Nutzungsmodus des Kraftfahrzeugs (9) abhängiger Zustandswertesatz übermittelt wird, der von der Sende- und Empfangsschaltung oder von der LF-Empfangsschaltung empfangen wird, und
mit Hilfe des Mikrocontrollers (4) im ersten Betriebsmodus vor einem Übergang in den zweiten Betriebsmodus, nämlich dem Energiesparmodus, der Zustandswertesatz (11) ausgewertet wird und das Aktivieren des Energiesparmodus in Abhängigkeit von dem Zustandswertesatz (11) durchgeführt wird,
**dadurch gekennzeichnet, dass** der Mikrocontroller in dem ersten Betriebsmodus einen Referenzzeiger (12) des Zustandswertesatzes (11) mit einer Menge von Referenzen abgleicht, die auf einem mit dem Mikrocontroller (4) gekoppelten Speicherwerk (7) hinterlegt sind,
wobei der Mikrocontroller (4) im Falle einer festgestellten Übereinstimmung des Referenzzeigers (12) mit einer Referenz das Aktivieren des Energiesparmodus gemäß einem der übereinstimmenden Referenz zugeordneten Anweisungsparametersatz durchführt,
und wobei im Falle keiner festgestellten Übereinstimmung des Referenzzeigers des Zustandswertesatzes mit einem Referenzwertesatz der Mikrocontroller (4) das Aktivieren des Energiesparmodus mit einem vorbestimmten Anweisungsparametersatz durchführt, wobei jeder der auf dem Speicherwerk (7) gespeicherten Referenzen (12'a, 12'b, 12'c, 12'n) ein Anweisungsparametersatz (13a, 13b, 13c, 13n) zugeordnet ist, wobei wenigstens einer der Anweisungsparametersätze (13a, 13b, 13c, 13n) eine Zeitanweisung umfasst, die einer vorgegebenen Zeitdauer entspricht, nach deren Ablauf das Aktivieren des Energiesparmodus durchgeführt wird, wenn während der Zeitdauer der ID-Geber (1) nicht betätigt wurde und keine Bewegung des ID-Gebers (1) von dem Bewegungssensor (3) erfasst wurde,
so dass für unterschiedliche Nutzungsmodi des Kraftfahrzeugs unterschiedliche Zeitdauern definiert werden können, welche der ID-Geber unbewegt bleiben muss, bevor er in seinen Energiesparmodus eintreten kann.

2. Verfahren nach Anspruch 1, **dadurch gekennzeichnet, dass** das Aktivieren des Energiesparmodus freigegeben wird, indem der Bewegungssensor (3) aktiviert wird und/oder dass das Aktivieren des Energiemodus gesperrt wird, indem der Bewegungssensor (3) deaktiviert wird.

3. Verfahren nach einem der vorhergehenden Ansprüche,
**dadurch gekennzeichnet, dass**
- in Abhängigkeit von dem Zustandswertesatz der Bewegungssensor (3) bei dem Aktivieren des Energiesparmodus abgeschaltet wird;
- bei dem Aktivieren des Energiesparmodus des ID-Gebers (1) die LF-Empfangsschaltung (6) abgeschaltet wird und/oder
- bei dem Aktivieren des Energiesparmodus des ID-Gebers (1) der Mikrocontroller (4) in einen Energiesparmodus versetzt wird.

4. Verfahren nach einem der vorhergehenden Ansprüche,
**dadurch gekennzeichnet, dass** die Sende- und Empfangsschaltung (5) als HF-Sende- und Empfangsschaltung (5) ausgebildet ist.

5. Verfahren nach Anspruch 4, **dadurch gekennzeichnet, dass** das kraftfahrzeugseitige Steuergerät (8) dem ID-Geber (1) den Zustandswertesatz zum Empfang mit seiner HF-Empfangsschaltung (5) übermittelt.

6. Verfahren nach einem der vorhergehenden Ansprüche,
**dadurch gekennzeichnet, dass** ein Zustandswertesatz vorgesehen ist für wenigstens einen der Nutzungsmodi
a) das Kraftfahrzeug (9) fährt,
b) eine vorgegebene Anzahl von Sitzplätzen des Kraftfahrzeugs (9) ist belegt,
c) eine vorgegebene Tür des Kraftfahrzeugs (9) wird geöffnet,
d) eine vorgegebene Tanköffnung des Kraftfahrzeugs (9) wird geöffnet,
e) das Kraftfahrzeug (9) befindet sich innerhalb eines vorgegebenen Umkreises um eine vorgegebene geographische Position.

7. Tragbarer ID-Geber (1) für ein Kraftfahrzeug, umfassend:
a) Eine Versorgungsbatterie (2),
b) einen Bewegungssensor (3),
c) einen Mikrocontroller (4),
d) eine von dem Mikrocontroller (4) gesteuerte Sendeund Empfangsschaltung (5) zur drahtlosen Kommunikation des ID-Gebers (1) mit dem kraftfahrzeugseitigen Steuergerät (8),
e) eine mit dem Mikrocontroller (4) gekoppelte LF-Empfangsschaltung (6) zum Empfangen von im LF-Frequenzbereich gesendeten Wecksignalen,
f) ein mit dem Mikrocontroller (4) gekoppeltes Speicherwerk (7),
wobei der ID-Geber (1) eingerichtet ist, wenigstens einen ersten Betriebsmodus und einen zweiten Betriebsmodus einnehmen zu können, von denen der zweite Betriebsmodus als Energiesparmodus ausgelegt ist,
wobei der Mikrocontroller (4) dazu eingerichtet ist
- einen von einem kraftfahrzeugseitigen Steuergerät (8) übermittelten, von einem Nutzungsmodus des Kraftfahrzeugs (9) abhängigen, Zustandswertesatz (11) mit der Sende- und Empfangsschaltung (5) oder LF-Empfangsschaltung (6) zu empfangen, und
- im ersten Betriebsmodus vor einem Übergang in den zweiten Betriebsmodus, nämlich dem Energiesparmodus, den Zustandswertesatz (11) auszuwerten und das Aktivieren des Energiesparmodus in Abhängigkeit von dem Zustandswertesatz (11) durchzuführen,
**dadurch gekennzeichnet, dass** der Mikrocontroller (4) dazu eingerichtet ist,
- in dem ersten Betriebsmodus einen Referenzzeiger (12) des Zustandswertesatzes (11) mit einer Menge von Referenzen abzugleichen, die auf einem mit dem Mikrocontroller (4) gekoppelten Speicherwerk (7) hinterlegt sind, und im Falle einer festgestellten Übereinstimmung des Referenzzeigers (12) mit einer Referenz das Aktivieren des Energiesparmodus gemäß einem der übereinstimmenden Referenz zugeordneten Anweisungsparametersatz, der auf dem Speicherwerk gespeichert ist, durchzuführen,
wobei jeder der auf dem Speicherwerk (7) gespeicherten Referenzen (12'a, 12'b, 12'c, 12'n) ein Anweisungsparametersatz (13a, 13b, 13c, 13n) zugeordnet ist, wobei wenigstens einer der Anweisungsparametersätze (13a, 13b, 13c, 13n) eine Zeitanweisung umfasst, die einer vorgegebenen Zeitdauer entspricht, nach deren Ablauf das Aktivieren des Energiesparmodus durchgeführt wird, wenn während der Zeitdauer der ID-Geber (1) nicht betätigt wurde und keine Bewegung des ID-Gebers (1) von dem Bewegungssensor (3) erfasst wurde,
sodass für unterschiedliche Nutzungsmodi des Kraftfahrzeugs unterschiedliche Zeitdauern definiert werden können, welche der ID-Geber unbewegt bleiben muss, bevor er in seinen Energiesparmodus eintreten kann.

8. Tragbarer ID-Geber (1) nach Anspruch 7, wobei der Mikrocontroller (4) eingerichtet ist, den von dem kraftfahrzeugseitigen Steuergerät (8) übermittelten, von einem Nutzungsmodus des Kraftfahrzeugs (9) abhängigen, Zustandswertesatz (11) in dem Speicherwerk (7) abzulegen, nachdem der Zustandswertesatz (11) von der Sende- und Empfangsschaltung (5) oder LF-Empfangsschaltung (6) empfangen wurde.

9. Schließsystem, aufweisend einen ID-Geber (1) nach Anspruch 7 oder nach Anspruch 8, sowie ein kraftfahrzeugseitiges Steuergerät (8), das zur drahtlosen Kommunikation mit dem ID-Geber (1) eingerichtet ist, wobei das Schließsystem zur Durchführung eines Verfahrens nach einem der Ansprüche 1 bis 6 eingerichtet ist.

## Claims

1. Method for operating a locking system for a motor vehicle (9), the locking system having a motor vehicle control unit (8) and a portable ID transmitter (1) which has at least a first operating mode and a second operating mode, of which the second operating mode is designed as an energy-saving mode,
where the ID transmitter (1) comprises
a supply battery (2),
a motion sensor (3),
a microcontroller (4)
a transmitting and receiving circuit (5) controlled by the microcontroller (4) for wireless communication of the ID transmitter (1) with the control unit (8) on the vehicle, and
an LF receiver circuit (6) coupled to the microcontroller (4) for receiving LF wake-up signals transmitted in the LF frequency range,
wherein the motion sensor is coupled to the microcontroller and wherein the microcontroller effects a switchover between the first operating mode, in which the ID transmitter is ready to receive the LF wake-up signals, and the second operating mode, in which the ID transmitter is not ready to receive the LF wake-up signals, as a function of the movements of the ID transmitter detected by the motion sensor (3)
whereby
a status value set dependent on a utilization mode of the motor vehicle (9) is transmitted to the ID transmitter (1) by means of the control device (8) on the vehicle side, which is received by the transmitting and receiving circuit or by the LF receiving circuit, and
the status value set (11) is evaluated with the aid of the microcontroller (4) in the first operating mode before a transition to the second operating mode, namely the energy-saving mode, and the activation of the energy-saving mode is carried out as a function of the status value set (11),
**characterized in that**, in the first operating mode, the microcontroller compares a reference pointer (12) of the status value set (11) with a set of references which are stored on a memory unit (7) coupled to the microcontroller (4),
wherein the microcontroller (4)
in the event of a detected match of the reference pointer (12) with a reference, activates the energy-saving mode in accordance with an instruction parameter set assigned to the matching reference,
and wherein, in the event of no detected match of the reference pointer of the status value set with a reference value set, the microcontroller (4) performs the activation of the energy saving mode with a predetermined instruction parameter set, wherein each of the references (12'a, 12'b, 12'c, 12'n) stored on the memory unit (7) is assigned an instruction parameter set (13a, 13b, 13c, 13n) is assigned, at least one of the instruction parameter sets (13a, 13b, 13c, 13n) comprising a time instruction which corresponds to a predetermined time duration, after the expiry of which the activation of the energy-saving mode is carried out if the ID transmitter (1) was not actuated during the time duration and no movement of the ID transmitter (1) was detected by the motion sensor (3),
so that different periods of time can be defined for different usage modes of the vehicle during which the ID transmitter must remain motionless before it can enter its energy-saving mode.

2. Method according to claim 1, **characterized in that** the activation of the energy-saving mode is enabled by activating the motion sensor (3) and/or **in that** the activation of the energy mode is disabled by deactivating the motion sensor (3).

3. Method according to one of the preceding claims, **characterized in that**
- depending on the status value set, the motion sensor (3) is switched off when the energy-saving mode is activated;
- when the energy-saving mode of the ID transmitter (1) is activated, the LF receiver circuit (6) is switched off and/or
- the microcontroller (4) is set to energy-saving mode when the energy-saving mode of the ID transmitter (1) is activated.

4. Method according to one of the preceding claims, **characterized in that** the transmitting and receiving circuit (5) is designed as an RF transmitting and receiving circuit (5).

5. Method according to claim 4, **characterized in that** the control unit (8) on the vehicle side transmits the status value set to the ID transmitter (1) for reception with its RF receiver circuit (5).

6. Method according to one of the preceding claims, **characterized in that** a status value set is provided for at least one of the usage modes
a) the motor vehicle (9) is moving,
b) a specified number of seats in the motor vehicle (9) are occupied,
c) a predetermined door of the motor vehicle (9) is opened,
d) a predetermined tank opening of the motor vehicle (9) is opened,
e) the motor vehicle (9) is located within a predetermined radius of a predetermined geographical position.

7. Portable ID transmitter (1) for a motor vehicle, comprising:
a) One supply battery (2),
b) a motion sensor (3),
c) a microcontroller (4),
d) a transmitting and receiving circuit (5) controlled by the microcontroller (4) for wireless communication of the ID transmitter (1) with the control unit (8) on the vehicle side,
e) an LF receiver circuit (6) coupled to the microcontroller (4) for receiving alarm signals transmitted in the LF frequency range,
f) a memory unit (7) coupled to the microcontroller (4),
wherein the ID transmitter (1) is set up to be able to adopt at least a first operating mode and a second operating mode, of which the second operating mode is designed as an energy-saving mode,
wherein the microcontroller (4) is set up to
- to receive a status value set (11) transmitted by a motor vehicle control unit (8) and dependent on a utilization mode of the motor vehicle (9) with the transmitting and receiving circuit (5) or LF receiver circuit (6), and
- in the first operating mode before a transition to the second operating mode, namely the energy-saving mode, to evaluate the set of status values (11) and to activate the energy-saving mode as a function of the set of status values (11),
**characterized in that** the microcontroller (4) is set up for this purpose,
- in the first operating mode, matching a reference pointer (12) of the status value set (11) with a set of references stored on a memory unit (7) coupled to the microcontroller (4), and in the case of a detected match of the reference pointer (12) with a reference, activating the energy saving mode according to an instruction parameter set associated with the matched reference and stored on the memory device,
wherein each of the references (12'a, 12'b, 12'c, 12'n) stored on the memory unit (7) is assigned an instruction parameter set (13a, 13b, 13c, 13n), wherein at least one of the instruction parameter sets (13a, 13b, 13c, 13n) comprises a time instruction which corresponds to a predetermined time period, after the expiry of which the activation of the energy-saving mode is carried out if the ID transmitter (1) was not actuated during the time period and no movement of the ID transmitter (1) was detected by the motion sensor (3),
so that different periods of time can be defined for different usage modes of the vehicle during which the ID transmitter must remain motionless before it can enter its energy-saving mode.

8. Portable ID transmitter (1) according to claim 7,
wherein the microcontroller (4) is set up to store the status value set (11) transmitted by the motor vehicle control unit (8) and dependent on a utilization mode of the motor vehicle (9) in the memory unit (7) after the status value set (11) has been received by the transmitting and receiving circuit (5) or LF receiver circuit (6).

9. Locking system, comprising an ID transmitter (1) according to claim 7 or according to claim 8, and a control unit (8) on the vehicle side, which is set up for wireless communication with the ID transmitter (1), the locking system being set up to carry out a method according to one of claims 1 to 6.

## Revendications

1. Procédé de fonctionnement d'un système de fermeture pour un véhicule automobile (9), le système de fermeture présentant un appareil de commande (8) côté véhicule automobile et un transmetteur ID (1) portable, qui présente au moins un premier mode de fonctionnement et un deuxième mode de fonctionnement, parmi lesquels le deuxième mode de fonctionnement est conçu comme mode d'économie d'énergie,
le codeur ID (1) étant
une batterie d'alimentation (2),
un capteur de mouvement (3),
un microcontrôleur (4)
un circuit d'émission et de réception (5) commandé par le microcontrôleur (4) pour la communication sans fil du transmetteur ID (1) avec l'appareil de commande (8) côté véhicule automobile ainsi qu'
un circuit de réception LF (6) couplé au microcontrôleur (4) pour recevoir des signaux de réveil LF émis dans la gamme de fréquences LF,
le capteur de mouvement étant couplé au microcontrôleur et le microcontrôleur provoquant, en fonction des mouvements du transmetteur ID détectés par le capteur de mouvement (3), une commutation entre le premier mode de fonctionnement, dans lequel le transmetteur ID est prêt à recevoir les signaux de réveil LF, et le deuxième mode de fonctionnement, dans lequel le transmetteur ID n'est pas prêt à recevoir les signaux de réveil LF, **caractérisé en ce que** le transmetteur ID est couplé au microcontrôleur par l'intermédiaire du capteur de mouvement (3),
où
un ensemble de valeurs d'état dépendant d'un mode d'utilisation du véhicule automobile (9) est transmis au transmetteur ID (1) au moyen de l'appareil de commande (8) côté véhicule automobile, lequel est reçu par le circuit d'émission et de réception ou par le circuit de réception LF, et
à l'aide du microcontrôleur (4) dans le premier mode de fonctionnement, avant un passage dans le deuxième mode de fonctionnement, à savoir le mode d'économie d'énergie, l'ensemble de valeurs d'état (11) est évalué et l'activation du mode d'économie d'énergie est effectuée en fonction de l'ensemble de valeurs d'état (11),
**caractérisé en ce que**, dans le premier mode de fonctionnement, le microcontrôleur compare un pointeur de référence (12) de l'ensemble de valeurs d'état (11) à un ensemble de références qui sont stockées sur une unité de mémoire (7) couplée au microcontrôleur (4),
dans lequel le microcontrôleur (4)
dans le cas d'une coïncidence détectée du pointeur de référence (12) avec une référence, effectue l'activation du mode d'économie d'énergie selon un ensemble de paramètres d'instruction associé à la référence coïncidente,
et dans lequel, en cas de non-concordance constatée de l'aiguille de référence du jeu de valeurs d'état avec un jeu de valeurs de référence, le microcontrôleur (4) effectue l'activation du mode d'économie d'énergie avec un jeu de paramètres d'instruction prédéterminé, dans lequel un jeu de paramètres d'instruction (13a, 13b, 13c, 13n), au moins l'un des jeux de paramètres d'instruction (13a, 13b, 13c, 13n) comprenant une instruction de temps , qui correspond à une durée prédéfinie après l'écoulement de laquelle l'activation du mode d'économie d'énergie est effectuée si, pendant la durée, le transmetteur ID (1) n'a pas été actionné et si aucun mouvement du transmetteur ID (1) n'a été détecté par le capteur de mouvement (3),
de sorte qu'il est possible de définir, pour différents modes d'utilisation du véhicule automobile, différentes durées pendant lesquelles le codeur ID doit rester immobile avant de pouvoir entrer dans son mode d'économie d'énergie.

2. Procédé selon la revendication 1, **caractérisé en ce que** l'activation du mode d'économie d'énergie est libérée en activant le capteur de mouvement (3) et/ou **en ce que** l'activation du mode d'énergie est bloquée en désactivant le capteur de mouvement (3).

3. Procédé selon l'une quelconque des revendications précédentes, **caractérisé en ce que**
- en fonction de l'ensemble de valeurs d'état, le capteur de mouvement (3) est désactivé lors de l'activation du mode d'économie d'énergie ;
- lors de l'activation du mode d'économie d'énergie du transmetteur ID (1), le circuit de réception LF (6) est désactivé et/ou
- lors de l'activation du mode d'économie d'énergie du transmetteur ID (1), le microcontrôleur (4) est placé dans un mode d'économie d'énergie.

4. Procédé selon l'une des revendications précédentes, **caractérisé en ce que** le circuit d'émission et de réception (5) est conçu comme un circuit d'émission et de réception HF (5).

5. Procédé selon la revendication 4, **caractérisé en ce que** l'appareil de commande (8) du côté du véhicule transmet l'ensemble de valeurs d'état au transmetteur ID (1) pour réception avec son circuit de réception HF (5).

6. Procédé selon l'une des revendications précédentes, **caractérisé en ce qu'**un ensemble de valeurs d'état est prévu pour au moins l'un des modes d'utilisation
a) le véhicule automobile (9) roule
b) un nombre prédéterminé de places assises du véhicule automobile (9) est occupé,
c) une porte prédéterminée du véhicule automobile (9) est ouverte,
d) une ouverture de réservoir prédéterminée du véhicule automobile (9) est ouverte,
e) le véhicule automobile (9) se trouve dans un périmètre prédéterminé autour d'une position géographique prédéterminée.

7. Transmetteur d'identification portable (1) pour un véhicule automobile, comprenant :
a) Une batterie d'alimentation (2),
b) un capteur de mouvement (3),
c) un microcontrôleur (4),
d) un circuit d'émission et de réception (5) commandé par le microcontrôleur (4) pour la communication sans fil du transmetteur ID (1) avec l'appareil de commande (8) côté véhicule,
e) un circuit de réception LF (6) couplé au microcontrôleur (4) pour recevoir des signaux de réveil émis dans la gamme de fréquences LF,
f) une unité de mémoire (7) couplée au microcontrôleur (4),
le transmetteur ID (1) étant conçu pour pouvoir prendre au moins un premier mode de fonctionnement et un deuxième mode de fonctionnement, parmi lesquels le deuxième mode de fonctionnement est conçu comme un mode d'économie d'énergie,
dans lequel le microcontrôleur (4) est adapté pour
- recevoir un jeu de valeurs d'état (11) transmis par un appareil de commande (8) côté véhicule automobile et dépendant d'un mode d'utilisation du véhicule automobile (9), avec le circuit d'émission et de réception (5) ou le circuit de réception LF (6), et
- dans le premier mode de fonctionnement, avant un passage dans le deuxième mode de fonctionnement, à savoir le mode d'économie d'énergie, l'ensemble de valeurs d'état (11) est évalué et l'activation du mode d'économie d'énergie est effectuée en fonction de l'ensemble de valeurs d'état (11),
**caractérisé en ce que** le microcontrôleur (4) est adapté à cet effet,
- dans le premier mode de fonctionnement, faire correspondre un pointeur de référence (12) de l'ensemble de valeurs d'état (11) à un ensemble de références stockées sur une unité de mémoire (7) couplée au microcontrôleur (4) et, dans le cas d'une correspondance détectée entre le pointeur de référence (12) et une référence, effectuer l'activation du mode d'économie d'énergie selon un ensemble de paramètres d'instruction associé à la référence correspondante et stocké sur l'unité de mémoire,
un jeu de paramètres d'instruction (13a, 13b, 13c, 13n) étant associé à chacune des références (12'a, 12'b, 12'c, 12'n) enregistrées sur l'unité de mémoire (7), au moins un des jeux de paramètres d'instruction (13a, 13b, 13c, 13n) comprenant une instruction de temps, qui correspond à une durée prédéfinie, après l'écoulement de laquelle l'activation du mode d'économie d'énergie est effectuée si, pendant la durée, le transmetteur ID (1) n'a pas été actionné et si aucun mouvement du transmetteur ID (1) n'a été détecté par le capteur de mouvement (3),
de sorte que, pour différents modes d'utilisation du véhicule automobile, il est possible de définir différentes durées pendant lesquelles le codeur ID doit rester immobile avant de pouvoir entrer dans son mode d'économie d'énergie.

8. Transmetteur d'identification portable (1) selon la revendication 7, dans lequel le microcontrôleur (4) est agencé pour stocker dans l'unité de mémoire (7) l'ensemble de valeurs d'état (11) transmis par l'appareil de commande (8) côté véhicule automobile et dépendant d'un mode d'utilisation du véhicule automobile (9), après que l'ensemble de valeurs d'état (11) a été reçu par le circuit d'émission et de réception (5) ou le circuit de réception LF (6).

9. Système de fermeture, présentant un transmetteur ID (1) selon la revendication 7 ou selon la revendication 8, ainsi qu'un appareil de commande (8) côté véhicule automobile, qui est conçu pour une communication sans fil avec le transmetteur ID (1), le système de fermeture étant conçu pour mettre en oeuvre un procédé selon l'une des revendications 1 à 6.
